# EUROPÄISCHE PATENTSCHRIFT

(11) **EP 2 271 836 B1**
(45) Veröffentlichungstag und Bekanntmachung des Hinweises auf die Patenterteilung: **12.12.2012**
(21) Anmeldenummer: 09737922.6
(22) Anmeldetag: 04.03.2009
(51) Int. Cl.: F02M 47/02, F02M 63/00, F02M 61/12

(54) **KRAFTSTOFFEINSPRITZANLAGE MIT UNGEDROSSELTER KRAFTSTOFFZUFÜHRUNG ZU DEN INJEKTOREN**
FUEL INJECTION SYSTEM HAVING AN UNRESTRICTED FUEL SUPPLY TO THE INJECTORS
SYSTÈMES D'INJECTION DE CARBURANT À ALIMENTATION EN CARBURANT NON ÉTRANGLÉE VERS LES INJECTEURS

(30) Priorität: 28.04.2008 DE 102008001423
(43) Veröffentlichungstag der Anmeldung: 12.01.2011
(73) Patentinhaber: Robert Bosch GmbH, 70442 Stuttgart (DE)
(72) Erfinder: KELLNER, Andreas, 71732 Tamm (DE); BURGER, Matthias, 71711 Murr (DE); KATZ, Martin, 70469 Stuttgart (DE); MAGEL, Hans-Christoph, 72764 Reutlingen (DE)
(86) Internationale Anmeldenummer: PCT/EP2009/052542
(87) Internationale Veröffentlichungsnummer: WO 2009/132878

(56) Entgegenhaltungen:
- EP-A- 1 873 393
- EP-A- 1 990 532
- WO-A-2008/015039

## Beschreibung

### Technisches Gebiet

Die vorliegende Erfindung betrifft eine Kraftstoffeinspritzanlage einer Brennkraftmaschine, insbesondere in einem Kraftfahrzeug, mit den Merkmalen des Oberbegriffs des Anspruchs 1, wie z.B. in den Dokumenten EP 1873 393 oder WO 2008/015039 offenbart.

Aus der DE 10 2007 011 685 vom 09.03.2007 ist ein Injektor bekannt, der einen wenigstens ein Spritzloch aufweisenden Injektorkörper aufweist, der einen mit dem wenigstens einen Spritzloch kommunizierenden Speicherraum für Kraftstoff enthält. Im Speicherraum ist eine Düsennadel angeordnet, die einenends eine Nadelspitze zum Steuern einer Kraftstoffeinspritzung durch das wenigstens ein Spritzloch aufweist und die anderenends einen Steuerkolben aufweist. Mit Hilfe einer Steuereinrichtung kann der Druck in einem Steuerraum gesteuert werden, der axial vom Steuerkolben und radial von einer im Injektorkörper angeordneten Lagerhülse begrenzt ist, in welcher der Steuerkolben axial geführt hubverstellbar ist. Im Injektorkörper ist ein ringförmiger Zulaufraum angeordnet, der radial außen vom Injektorkörper und radial innen von der Lagerhülse begrenzt ist, wobei ein im Injektorkörper verlaufender Zulaufkanal vorgesehen ist, der einenends im Zulaufraum mündet und der anderenends an eine den Kraftstoff unter einem Hochdruck bereitstellende Kraftstoffversorgung anschließbar ist. Mindestens eine Zulaufdrossel verbindet den Zulaufraum gedrosselt mit dem Steuerraum. Beim bekannten Injektor ist der Zulaufraum zum Speicherraum offen bzw. geht der Zulaufraum in den Speicherraum über. Hierdurch sind Zulaufraum und Speicherraum ungedrosselt miteinander verbunden.

Die Bereitstellung eines derartigen Speicherraums innerhalb des Injektorkörpers führt zu einer Reduzierung von Druckwellen zwischen dem Injektor und der Kraftstoffversorgung, an welche der Injektor angeschlossen ist. Durch die Reduzierung der Wechselwirkung zwischen Kraftstoffversorgung und Injektor lassen sich die Einspritzvorgänge präziser realisieren. Insbesondere bei Mehrfacheinspritzungen lässt sich die Ausbreitung von Druckwellen zur Kraftstoffversorgung effektiv dämpfen.

Um einen derartigen Injektor innerhalb der Kraftstoffeinspritzanlage abstimmen zu können, ist es bei herkömmlichen Kraftstoffeinspritzanlagen erforderlich, den Zulaufkanal bzw. die Verbindung zwischen Injektor und Kraftstoffversorgung zu drosseln, was mittels einer sogenannten Raildrossel erfolgt. Die Abstimmung einer derartigen Raildrossel ist jedoch nur vergleichsweise grob möglich, was die Präzision der Einspritzvorgänge hinsichtlich Einspritzmenge und Einspritzzeit beeinträchtigt. Der Begriff "Raildrossel" leitet sich vom Begriff "Common-Rail-System" ab, das vorliegt, wenn mehrere derartige Injektoren an die gleiche Kraftstoffversorgung angeschlossen sind, deren "Rail" durch eine gemeinsame Kraftstoffhochdruckleitung gebildet ist, die als Hochdruckquelle dient.

### Vorteile der Erfindung

Die erfindungsgemäße Kraftstoffeinspritzanlage mit den Merkmalen des Anspruchs 1 hat dem gegenüber den Vorteil, dass der Zulaufkanal ungedrosselt mit der Hochdruckquelle der Kraftstoffversorgung verbunden ist. Hierdurch können Wechselwirkungen, die durch eine Raildrossel entstehen, vermieden werden. Durch die erfindungsgemäße Bauweise kann somit auf die Raildrossel verzichtet werden. Hierzu ist entsprechend der Zutaufkanal im Einbauzustand des Injektors ungedrosselt mit der Kraftstoffversorgung bzw. mit deren Hochdruckquelle oder Hochdruckleitung oder Druckspeicher verbunden. Der Begriff "ungedrosselt" umschreibt dabei den Umstand, dass der Zulaufkanal ohne gezielte Drosselstelle an die Kraftstoffversorgung angeschlossen ist, so dass am Zulaufkanal der Hochdruck auch bei dynamischen Vorgängen anliegt. Insbesondere liegt der engste durchströmbare Querschnitt im Pfad von der Hochdruckquelle zum Zulaufkanal im Zulaufkanal selbst.

Besonders vorteilhaft ist eine Ausführungsform, bei welcher der Zulaufkanal gedrosselt mit dem Speicherraum kommuniziert. Erreicht wird dies durch mindestens eine Schließdrossel, über die der Zulaufkanal mit dem Speicherraum verbunden ist. Durch die Verwendung wenigstens einer solchen Schließdrossel werden zum einen Druckschwingungen bzw. Druckwellen nur noch gedämpft vom Speicherraum in den Zulaufkanal übertragen, wodurch nachteilige Wechselwirkungen zwischen dem jeweiligen Injektor und der Kraftstoffversorgung zusätzlich zur Dämpfungswirkung des großen Speicherraums reduziert werden können. Zum anderen kann durch die Verwendung wenigstens einer solchen Schließdrossel ohne signifikanten Nachteil auf eine Raildrossel verzichtet werden. Die Abstimmung des jeweiligen Injektors auf die Kraftstoffeinspritzanlage kann dann über die wenigstens eine Schließdrossel erfolgen. Hierdurch wird die Abstimmung erheblich vereinfacht. In der Folge ermöglicht der erfindungsgemäße Injektor die Durchführung von Einspritzvorgängen mit erhöhter Präzision bezüglich Einspritzmenge und Einspritzzeiten.

Bei einer Ausführungsform können die folgenden Merkmale realisiert werden. Der Injektor weist einen mit dem Speicherraum kommunizierenden Kraftstoffanschluss auf, an den eine den Kraftstoff unter einem Hochdruck bereitstellende Kraftstoffversorgung anschließbar ist. Im Injektorkörper ist ein ringförmiger Zulaufraum vorgesehen, der radial außen vom Injektorkörper und radial innen von der Lagerhülse begrenzt ist. Der zuvor genannte Kraftstoffanschluss mündet im Zulaufraum. Hierzu kann er einen im Injektorkörper verlaufenden Zulaufkanal aufweisen. Der Injektor weist zumindest eine Zulaufdrossel auf, die den Zulaufraum mit dem Steuerraum gedrosselt verbindet. Schließlich weist der Injektor mindestens eine Schließdrossel auf, die den Zulaufraum mit dem Speicherraum verbindet. Hierdurch kommuniziert der Zulaufraum mehr oder weniger gedrosselt mit dem Speicherraum. Durch die Verwendung wenigstens einer solchen Schließdrossel werden Druckschwingungen bzw. Druckwellen nur noch gedämpft vom Speicherraum in den Zulaufraum übertragen, wodurch nachteilige Wechselwirkungen zwischen dem jeweiligen Injektor und der Kraftstoffversorgung zusätzlich zur Dämpfungswirkung des großen Speicherraums reduziert werden können. Um einen derartigen Injektor innerhalb der Kraftstoffeinspritzanlage abstimmen zu können, kann es erforderlich sein, den Zulaufkanal bzw. die Verbindung zwischen Injektor und Kraftstoffversorgung zu drosseln, und zwar üblicherweise mit einer sogenannten Raildrossel. Die Abstimmung einer derartigen Raildrossel ist jedoch nur vergleichsweise grob möglich, was die Präzision der Einspritzvorgänge hinsichtlich Einspritzmenge und Einspritzzeit beeinträchtigt. Der Begriff "Raildrossel" leitet sich vom Begriff "Common-Rail-System" ab, das vorliegt, wenn mehrere derartige Injektoren an die gleiche Kraftstoffversorgung angeschlossen sind, deren "Rail" durch eine gemeinsame Kraftstoffhochdruckleitung gebildet ist. Durch die Verwendung wenigstens einer solchen Schließdrossel kann nun auf eine solche Raildrossel verzichtet werden. Die Abstimmung des jeweiligen Injektors auf die Kraftstoffeinspritzanlage kann dann über die wenigstens eine Schließdrossel erfolgen. Hierdurch wird die Abstimmung erheblich vereinfacht. In der Folge ermöglicht der erfindungsgemäße Injektor die Durchführung von Einspritzvorgängen mit erhöhter Präzision bezüglich Einspritzmenge und Einspritzzeiten.

Zweekmäßig ist die Drosselwirkung der Schließdrossel im Vergleich zur Drosselwirkung der Zulaufdrossel sehr klein, so dass sich nur eine leicht gedrosselte Verbindung zwischen Zulaufraum und Speicherraum ergibt. Hierdurch lassen sich insbesondere kurze Schließzeiten bzw. große Schließgeschwindigkeiten für die Düsennadel realisieren.

Entsprechend der Ausführungsform ist der Zulaufraum mit Hilfe wenigstens eines Dichtelements vom Speicherraum getrennt. Die wenigstens eine Schließdrossel umgibt dabei das mindestens eine Dichtelement. Die Verwendung eines derartigen Dichtelements ermöglicht einen vergleichsweise einfachen Aufbau für den Injektor, um darin den vom Speicherraum getrennten Zulaufraum zu realisieren.

Weitere wichtige Merkmale und Vorteile des erfindungsgemäßen Injektors ergeben sich aus den Unteransprüchen, aus der Zeichnung und aus der zugehörigen Figurenbeschreibung anhand der Zeichnung.

### Zeichnung

Ausführungsbeispiele der erfindungsgemäßen Kraftstoffeinspritzanlage sind in der Zeichnung dargestellt und werden im Folgenden näher erläutert.

Die einzige Fig. 1 zeigt einen stark vereinfachten prinzipiellen Längsschnitt durch einen Injektor einer Kraftstoffeinspritzanlage.

### Beschreibung der Ausführungsbeispiele

Entsprechend Fig. 1 umfasst ein Injektor 1 einen Injektorkörper 2, der beispielsweise aus mehreren separaten Abschnitten 3a, 3b, 3c und 3d zusammengebaut sein kann. Der Injektorkörper 2 weist zumindest ein Spritzloch 4 auf, durch das eine Einspritzung von Kraftstoff in einen Einspritzraum 5 durchführbar ist. Sofern mehrere Spritzlöcher 4 vorgesehen sind, erfolgt ihre Anordnung zweckmäßig sternförmig bezüglich einer Längsmittelachse des Injektors 1. Der Injektorkörper 2 enthält einen Speicherraum 6, der mit dem wenigstens einen Spritzloch 4 kommuniziert. Ferner weist der Injektorkörper 2 einen Zulaufkanal 7 auf, der im Injektorkörper 2 verläuft und an den im gezeigten Einbauzustand eine Kraftstoffversorgung 8 angeschlossen ist. Die Kraftstoffversorgung 8 stellt im Betrieb des Injektors 1 unter einem Hochdruck stehenden Kraftstoff zur Verfügung, der mit Hilfe des Injektors 1 in den Spritzraum 5 einspritzbar ist. Die Kraftstoffversorgung 8 weist hierzu eine Hochdruckleitung 9 auf, die auch als Hochdruckquelle oder als Druckspeicher dient. Die Hochdruckleitung 9 ist ausgangsseitig über eine Zulaufleitung 10 mit dem Zulaufkanal 7 des jeweiligen Injektors 1 verbunden. Bei einem sogenannten Common-Rail-System sind mehrere Injektoren 1 über separate Zulaufleitungen 10 an eine gemeinsame Hochdruckleitung 9 angeschlossen. Die Hochdruckleitung 9 ist eingangsseitig über eine Versorgungsleitung 11 an eine hier nicht gezeigte Hochdruck-Kraftstoffpumpe angeschlossen. Die Kraftstoffversorgung 8 bildet ebenso wie der jeweilige Injektor 1 einen Bestandteil einer im Übrigen nicht gezeigten Kraftstoffeinspritzanlage 41 einer Brennkraftmaschine, die insbesondere in einem Kraftfahrzeug angeordnet sein kann.

Der Injektor 1 weist eine Düsennadel 12 auf, die hierzu im Speicherraum 6 hubverstellbar angeordnet ist. Dabei ist die Düsennadel 12 im Speicherraum 6 so angeordnet, dass sie vom Speicherraum 6 im wesentlichen über ihre gesamte axiale Länge umhüllt ist und quasi im Kraftstoff schwimmt. Die Düsennadel 12 weist an einem dem wenigstens einen Spritzloch 4 zugewandten Ende eine Nadelspitze 13 auf, mit deren Hilfe eine Kraftstoffeinspritzung durch das wenigstens eine Spritzloch 4 steuerbar ist. An ihrem vom wenigstens einen Spritzloch 4 abgewandten Ende weist die Düsennadel 12 einen Steuerkolben 14 auf, der an einer von der Nadelspitze 13 abgewandten Seite eine Steuerfläche 15 besitzt. Erkennbar handelt es sich hier um eine sogenannte "lange Nadel", die z.B. eine Länge von 100 mm oder mehr aufweisen kann. Sie ist aus einem Stück hergestellt oder besteht aus einem festen Verbund mehrerer Nadelteile, die auf geeignete Weise miteinander verbunden sind. Mit seiner Steuerfläche 15 begrenzt der Steuerkolben 14 axial einen Steuerraum 16, der radial von einer Lagerhülse 17 eingefasst bzw. begrenzt ist. Der Steuerkolben 14 ist in dieser Lagerhülse 17 axial geführt hubverstellbar angeordnet.

Um den Druck im Steuerraum 16 steuern zu können, ist eine Steuereinrichtung 18 vorgesehen. Diese Steuereinrichtung 18 ist dabei im Bereich des Steuerkolbens 14 im Injektorkörper 2 angeordnet. Ohne Beschränkung der Allgemeinheit weist die Steuereinrichtung 18 hier ein elektromagnetisch arbeitendes Steuerventil 19 auf. Dieses weist in einem Niederdruckraum 20 ein Ventilglied 21 auf, das mit Hilfe eines Elektromagneten 22 zur Durchführung eines Öffnungshubs betätigbar ist und das mittels einer Rückstellfeder 23 in eine Schließstellung angetrieben ist. Das Ventilglied 21 steuert eine gedrosselte Verbindungsöffnung 24, die den Steuerraum 16 mit dem Niederdruckraum 20 verbindet. Die Verbindungsöffnung 24 ist im Beispiel in einem Plattenkörper 25 ausgebildet, der einen die Düsennadel 12 enthaltenden Nadelbereich des Injektorkörpers 2 von einem die Steuereinrichtung 18 enthaltenden Steuerbereich trennt. Der Niederdruckraum 20 kommuniziert über einen Niederdruckanschluss 26 mit einem vergleichsweise drucklosen Rücklauf. Gespeist wird der Niederdruckraum 20 über eine Leckage im Bereich des Plattenkörpers 25 zwischen dem Nadelbereich und dem Steuerbereich des Injektorkörpers 2. Hierbei gelangt eine tolerierbare Leckagemenge in einen ringförmigen Raum 27, der die Steuereinrichtung 18 umhüllt und der über wenigstens eine Bohrung 28 mit dem Niederdruckraum 20 in Verbindung steht.

Die Lagerhülse 17 kann sich axial am Plattenkörper 25 abstützen, ohne daran befestigt zu sein. Ebenso kann die Lagerhülse 17 am Plattenkörper 25 befestigt sein. Auch kann der Plattenkörper 25 mit der Lagerhülse 17 integral hergestellt sein.

Es ist klar, dass für die Steuereinrichtung 18 grundsätzlich auch eine andere Bauweise realisierbar ist, beispielsweise mit einem Piezoaktuator.

Im Injektorkörper 2 ist außerdem ein ringförmiger Zulaufraum 29 ausgebildet. Dieser ist radial außen durch den Injektorkörper 2 und radial innen durch den Lagerkörper 17 begrenzt. In axialer Richtung ist der Zulaufraum 29 einerseits durch den Plattenkörper 25 und andererseits durch ein ringförmiges Dichtelement 30 begrenzt. In diesen Zulaufraum 29 mündet der Zulaufkanal 7 ein. Hierdurch ist der Zulaufraum 29 direkt mit der Kraftstoffversorgung 8 bzw. mit der Hochdruckleitung 9 gekoppelt. Diese Kopplung kann insbesondere im wesentlichen ungedrosselt realisiert werden. In der Folge herrscht im Zulaufraum 29 auch bei hochdynamischen Vorgängen im wesentlichen stets der Hochdruck der Hochdruckleitung 9. Der Injektor 1 weist außerdem zumindest eine Zulaufdrossel 31 auf. Diese schafft eine gedrosselte Verbindung zwischen dem Zulaufraum 29 und dem Steuerraum 16.

Des weiteren besitzt der erfindungsgemäße Injektor 1 zumindest eine Schließdrossel 32, die den Zulaufraum 29 mit dem Speicherraum 6 verbindet. Hierzu umgeht die Schließdrossel 32 auf geeignete Weise das Dichtelement 30. Im Beispiel durchsetzt die Schließdrossel 32 die Lagerhülse 17, insbesondere in radialer Richtung. Dabei ist in der Lagerhülse 17 an einer vom Steuerraum 16 angewandten Seite des Steuerkolbens 14 ein Ringraum 33 ausgebildet. Realisiert wird dieser Ringraum 33 beispielsweise dadurch, dass der Steuerkolben 14 einen größeren Durchmesser aufweist als der daran anschließende Körper der Düsennadel 12. Der Ringraum 33 ist zum Speicherraum 6 hin offen, so dass letztlich der Zulaufraum 29 über die Schließdrossel 32 und über den Ringraum 33 mit dem Speicherraum 6 verbunden ist.

Besagter Ringraum 33 ist in axialer Richtung einerseits durch den Steuerkolben 14 begrenzt und andererseits offen. In radialer Richtung ist der Ringraum 33 außen durch die Lagerhülse 17 und innen durch die Düsennadel 12 begrenzt.

Um die Düsennadel 12 in ihre Schließrichtung vorzuspannen, ist eine Schließdruckfeder 34 vorgesehen. Diese ist im Beispiel einerseits in einer axialen Stirnseite der Lagerhülse 17 und andererseits an einem Bund 35 axial abgestützt, wobei der Bund 35 an der Düsennadel 12 ausgebildet bzw. befestigt ist.

Ferner weist der Injektor 1 eine Zentrierhülse 36 auf. Diese ist axial verstellbar an der Nadelspitze 13 gelagert. Dabei stützt sich die Zentrierhülse 36 axial einerseits am Injektorkörper 2 und andererseits über eine Öffnungsdruckfeder 37 an der Düsennadel 12 ab, wozu diese einen weiteren Bund 38 aufweist. Die Nadelspitze 13 ist in der Zentrierhülse 36 axial geführt hubverstellbar angeordnet. Die Zentrierhülse 36 realisiert eine Zentrierung der Nadelspitze 13 relativ zu einem Nadelsitz 39, der im Injektorkörper 2 ausgebildet ist. Wenn die Düsennadel 12 mit ihrer Nadelspitze 13 im Nadelsitz 39 sitzt, ist das wenigstens ein Spritzloch 4 vom Speicherraum 6 entkoppelt. Sobald die Nadelspitze 13 vom Nadelsitz 39 abhebt, liegt eine kommunizierende Verbindung zwischen dem Speicherraum 6 und dem wenigstens einen Spritzloch 4 vor, so dass Kraftstoff vom Speicherraum 6 durch das wenigstens ein Spritzloch 4 in den Einspritzraum 5 einspritzbar ist. Für eine ungestörte kommunizierende Verbindung zwischen dem Speicherraum 6 und den wenigstens einen Spritzloch 4 bei geöffneter Düsennadel 12 kann die Zentrierhülse 36 zumindest eine Querbohrung 40 aufweisen.

Durch die wenigstens eine Schließdrossel 32, deren Drosselwirkung erheblich kleiner ist als die Drosselwirkung der Zulaufdrossel 31, wird zum einen erreicht, dass Druckwellen, die beim Öffnen und Schließen der Düsennadel 12 im Speicherraum 6 entstehen, nur gedämpft bzw. gedrosselt zum Zulaufraum 29 gelangen und dementsprechend nur gedämpft zur Kraftstoffversorgung 8 gelangen. Hierdurch wird die an sich durch den relativ großvolumigen Speicherraum 6 bereits bereitgestellte Dämpfungswirkung zusätzlich gestärkt. Des weiteren ist es grundsätzlich möglich, den unter Hochdruck stehenden Kraftstoff bis zur Zulaufdrossel 31 quasi ungedrosselt zuzuführen. Insbesondere kann auf eine sogenannte Raildrossel verzichtet werden. Die Feinabstimmung des jeweiligen Injektors 1 mit der Kraftstoffeinspritzanlage kann dabei über die wenigstens eine Schließdrossel 32 realisiert werden. Diese Feinabstimmung kann dabei genauer durchgeführt werden als dies in Verbindung mit einer Raildrossel möglich ist. Insgesamt können dadurch Einspritzvorgänge, insbesondere bei Mehrfacheinspritzungen, hinsichtlich Einspritzdauer und Einspritzmenge mit erhöhter Präzision realisiert werden.

### Der Injektor 1 arbeitet wie folgt:

Im gezeigten Ausgangszustand erfolgt keine Kraftstoffeinspritzung. Die Düsennadel 12 sitzt im Nadelsitz 39. Im Zulaufraum 29 herrscht der Kraftstoffhochdruck, der ebenfalls im Ringraum 33, im Speicherraum 6 und im Steuerraum 16 herrscht. Im Niederdruckraum 20 herrscht der Druck des Rücklaufs 26. Hierzu ist der Elektromagnet 22 deaktiviert, so dass die Rückstellfeder 23 das Ventilglied 21 zum Verschließen der Verbindungsöffnung 24 vorspannt.

Zum Durchführen einer Einspritzung von Kraftstoff wird die Steuereinrichtung 18 entsprechend angesteuert. In der Folge zieht der Elektromagnet 22 das Ventilglied 21 entgegen der Vorspannkraft der Rückstellfeder 23 an, wodurch die Verbindungsöffnung 24 geöffnet wird. In der Folge fällt der Druck im Steuerraum 16 ab. Folglich nehmen auch die in Schließrichtung auf die Düsennadel 12 einwirkenden, über die Steuerfläche 15 darin eingeleiteten hydraulischen Kräfte ab. Sobald die in der Öffnungsrichtung an der Düsennadel 12 wirksamen hydraulischen Kräfte überwiegen, hebt diese mit ihrer Nadelspitze 13 aus dem Nadelsitz 39 ab. Anschließend kann Kraftstoff unter dem Hochdruck vom Speicherraum 6 durch die Spritzlöcher 4 in den Einspritzraum 5 eintreten. Zum Beenden des Einspritzvorgangs wird die Steuereinrichtung 18 zum Schließen des Steuerventils 19 betätigt. Hierzu wird die Bestromung des Elektromagneten 22 beendet. In der Folge kann die Rückstellfeder 23 das Ventilglied 21 zum Verschließen der Verbindungsöffnung 24 antreiben. Über die Zulaufdrossel 31 kann sich im Steuerraum 16 wieder der Hochdruck aufbauen und über die Steuerfläche 15 den Steuerkolben 14 und somit die Düsennadel 12 mit ihrer Nadelspitze 13 in den Nadelsitz 39 cinfahren. Unterstützt wird diese Schließbewegung durch die Schließdruckfeder 34.

Die beim Öffnen und beim Schließen des Injektors 1 bzw. der Düsennadel 12 entstehenden Druckwellen im Speicherraum 6 werden zum einen durch das relativ große Volumen des Speicherraums 6 in erheblichem Maße gedämpft. Zum anderen bewirkt die Schließdrossel 32 eine gedämpfte Kopplung zwischen dem Speicherraum 6 und dem Zulaufraum 29, wodurch eine weitere Dämpfungswirkung realisierbar ist.

Die Drosselwirkung der Schließdrossel 32 ist vergleichsweise klein, wodurch zum einen stets hinreichend Kraftstoff zur Realisierung des gewünschten Einspritzvorgangs nachströmen kann. Zum anderen lassen sich hierdurch rasche Schließvorgänge mit hohen Nadelgeschwindigkeiten realisieren.

## Patentansprüche

1. Kraftstoffeinspritzanlage für eine Brennkraftmaschine, insbesondere in einem Kraftfahrzeug, mit einer Kraftstoffversorgung (8), die eine Hochdruckquelle (9) umfasst, die unter einem Hochdruck stehenden Kraftstoff bereit stellt und an die mehrere Injektoren (1) angeschlossen sind,
- wobei der jeweilige Injektor (1) mit einem wenigstens ein Spritzloch (4) aufweisenden Injektorkörper (2) ausgestattet ist, der einen mit dem wenigstens einen Spritzloch (4) kommunizierenden Speicherraum (6) für Kraftstoff enthält,
- wobei der jeweilige Injektor (1) mit einer im Speicherraum (6) hubverstellbar angeordneten Düsennadel (12) ausgestattet ist, die eine Nadelspitze (13) zum Steuern einer Kraftstoffeinspritzung durch das wenigstens eine Spritzloch (4) aufweist,
- wobei der jeweilige Injektor (1) mit einer Steuereinrichtung (18) zum Steuern der Düsennadel (12) ausgestattet ist,
- wobei der jeweilige Injektor (1) mit einem Zulaufkanal (7) ausgestattet ist, der an die Hochdruckquelle (9) angeschlossen ist,
- wobei der Zulaufkanal (7) ungedrosselt mit der Hochdruckquelle (5) verbunden ist
**dadurch gekennzeichnet, dass**
- die Düsennadel (12) eineneds die Nadelspitze (13) und anderenends einen Steuerkol-ben (14) aufweist,
- die Steuereinrichtung (18) zum Steuern der Düsennadel (12) einen Druck in einem Steuerraum (16) steuert, der axial vom Steuerkolben (14) und radial von einer im Injektorkörper (2) angeordneten Lagerhülse (17) begrenzt ist, in welcher der Steuerkolben (14) axial geführt hubverstellbar ist,
- im Injektorkörper (2) ein ringförmiger Zulaufraum (29) angeordnet ist, der radial außen vom Injektorkörper (2) und radial innen von der Lagerhülse (17) begrenzt ist, und
- der Zulaufraum (29) mit mindestens einem Dichtelement (30) vom Speicherraum (6) getrennt ist, wobei das mindestens eine Dichtelement (30) radial zwischen der Lagerhülse (17) und dem Injektorkörper (2) angeordnet ist und den Zulaufraum (29) axial begrenzt.

2. Kraftstoffeinspritzanlage nach Anspruch 1, **dadurch gekennzeichnet, dass** der Speicherraum (6) über mindestens eine Schließdrossel (32) mit dem Zulaufkanal (7) verbunden ist.
Düsennadel (12) einenends die Nadelspitze (13) und anderenends einen Steuerkolben (14) aufweist,

3. Kraftstoffeinspritzanlage nach Anspruch 1, **dadurch gekennzeichnet, dass** der Zulaufkanal (7) im Injektorkörper (2) verläuft und/oder im Zulaufraum (29) mündet.

4. Kraftstoffeinspritzanlage nach Aspruch 1 oder 3, **dadurch gekennzeichnet, dass** mindestens eine Zulaufdrossel (31) vorgesehen ist, die den Zulaufraum (29) gedrosselt mit dem Steuerraum (16) verbindet,

5. Kraftstoffeinspritzanlage zumindest nach Anspruch 1, **dadurch gekennzeichnet, dass** die mindestens eine Schließdrossel (32) den Zulaufraum (29) mit dem Speicherraum (6) verbindet.

6. Kraftstoffeinspritzanlage zumindest nach Anspruch 4, **dadurch gekennzeichnet, dass** die Drosselwirkung der wenigstens einen Schließdrossel (32) kleiner ist als die Drosselwirkung der wenigstens einen Zulaufdrossel (31).

7. Kraftstoffeinspritzanlage nach einem der Ansprüche 1 bis 6, **dadurch gekennzeichnet, dass** die wenigstens eine Schließdrossel (32) die Lagerhülse (17) durchsetzt.

8. Kraftstoffeinspritzanlage nach einem der Ansprüche 1 bis 6, **dadurch gekennzeichnet, dass** die wenigstens eine Schließdrossel (32) den Zulaufraum (29) mit einem Speicherraum (6) offenen Ringraum (33) verbindet, der in der Lagerhülse (17) an einer vom Steuerraum (16) abgewandten Seite des Steuerkolbens (14) ausgebildet ist.

9. Kraftstoffeinspritzanlage nach einem der Ansprüche 1 bis 6, **dadurch gekennzeichnet, dass** die Steuereinrichtung (18) im Bereich des Steuerkolbens (14) im Injektorkörper (2) angeordnet ist.

10. Kraftstoffeinspritzanlage nach einem der Ansprüche 1 bis **dadurch gekennzeichnet, dass** eine Zentrierhülse (36) vorgesehen ist, in welcher die Nadelspitze (13) axial geführt hubverstellbar angeordnet ist und welche die Nadelspitze (13) relativ zu einem im Injektorkörper (2) ausgebildeten Nadelsitz (39) zentriert.

## Claims

1. Fuel injection system for an internal combustion engine, in particular in a motor vehicle, having a fuel supply (8) which comprises a high-pressure source (9) which provides highly pressurized fuel and to which a plurality of injectors (1) are connected,
- wherein the respective injector (1) is equipped with an injector body (2) which has at least one spray hole (4) and which contains a storage chamber (6), which communicates with the at least one spray hole (4), for fuel,
- wherein the respective injector (1) is equipped with a nozzle needle (12) which is arranged, such that it can perform a stroke movement, in the storage chamber (6) and which has a needle tip (13) for controlling an injection of fuel through the at least one spray hole (4),
- wherein the respective injector (1) is equipped with a control device (18) for controlling the nozzle needle (12),
- wherein the respective injector (1) is equipped with a feed duct (7) which is connected to the high-pressure source (9),
- wherein the feed duct (7) is connected in an unthrottled manner to the high-pressure source (5),
**characterized in that**
- the nozzle needle (12) has the needle tip (13) at one end and has a control piston (14) at the other end,
- in order to control the nozzle needle (12), the control device (18) controls a pressure in a control chamber (16) which is delimited axially by the control piston (14) and radially by a bearing sleeve (17) which is arranged in the injector body (2) and in which the control piston (14) can perform a stroke movement in an axially guided manner,
- in the injector body (2) there is arranged an annular feed chamber (29) which is delimited radially at the outside by the injector body (2) and radially at the inside by the bearing sleeve (17), and
- the feed chamber (29) is separated from the storage chamber (6) by means of at least one sealing element (30), wherein the at least one sealing element (30) is arranged radially between the bearing sleeve (17) and the injector body (2) and delimits the feed chamber (29) axially.

2. Fuel injection system according to Claim 1, **characterized in that** the storage chamber (6) is connected to the feed duct (7) via at least one closing throttle (32).

3. Fuel injection system according to Claim 1, **characterized in that** the feed duct (7) runs in the injector body (2) and/or opens out in the feed chamber (29).

4. Fuel injection system according to Claim 1 or 3, **characterized in that** at least one feed throttle (31) is provided which connects the feed chamber (29) in a throttled manner to the control chamber (16).

5. Fuel injection system at least according to Claim 1, **characterized in that** the at least one closing throttle (32) connects the feed chamber (29) to the storage chamber (6).

6. Fuel injection system at least according to Claim 4, **characterized in that** the throttling action of the at least one closing throttle (32) is less intense than the throttling action of the at least one feed throttle (31).

7. Fuel injection system according to one of Claims 1 to 6, **characterized in that** the at least one closing throttle (32) extends through the bearing sleeve (17).

8. Fuel injection system according to one of Claims 1 to 6, **characterized in that** the at least one closing throttle (32) connects the feed chamber (29) to an annular chamber (33) which is open to the storage chamber (6) and which is formed in the bearing sleeve (17) at a side of the control piston (14) facing away from the control chamber (16).

9. Fuel injection system according to one of Claims 1 to 6, **characterized in that** the control device (18) is arranged in the injector body (2) in the region of the control piston (14).

10. Fuel injection system according to one of Claims 1 to 6, **characterized in that** a centring sleeve (36) is provided, in which the needle tip (13) is arranged such that it can perform a stroke movement in an axially guided manner and which centres the needle tip (13) relative to a needle seat (39) formed in the injector body (2).

## Revendications

1. Système d'injection de carburant pour un moteur à combustion interne, en particulier dans un véhicule automobile, comprenant une alimentation en carburant (8) qui comporte une source haute pression (9) qui fournit du carburant sous haute pression et à laquelle sont raccordés plusieurs injecteurs (1),
- l'injecteur respectif (1) étant équipé d'un corps d'injecteur (2) comprenant au moins un trou d'injection (4), lequel corps d'injecteur contient un espace d'accumulation (6) pour le carburant, lequel espace d'accumulation est en communication avec l'au moins un trou d'injection (4),
- l'injecteur respectif (1) étant équipé d'une aiguille d'injecteur (12) disposée avec une course réglable dans l'espace d'accumulation (6), laquelle aiguille d'injecteur comprend une pointe d'aiguille (13) pour commander une injection de carburant à travers l'au moins un trou d'injection (4),
- l'injecteur respectif (1) étant équipé d'un dispositif de commande (18) pour commander l'aiguille d'injecteur (12),
- l'injecteur respectif (1) étant équipé d'un conduit d'amenée (7) qui est raccordé à la source haute pression (9),
- le conduit d'amenée (7) étant relié sans étranglement à la source haute pression (5),
**caractérisé en ce que**
- l'aiguille d'injecteur (12) comprend la pointe d'aiguille (13) à une extrémité et un piston de commande (14) à l'autre extrémité,
- le dispositif de commande (18) commande une pression dans un espace de commande (16) pour commander l'aiguille d'injecteur (12), lequel espace de commande est limité axialement par le piston de commande (14) et radialement par une douille de palier (17) disposée dans le corps d'injecteur (2), dans laquelle douille de palier le piston de commande (14) a une course réglable de manière guidée axialement,
- un espace d'amenée (29) annulaire est disposé dans le corps d'injecteur (2), lequel espace d'amenée est limité radialement à l'extérieur par le corps d'injecteur (2) et radialement à l'intérieur par la douille de palier (17), et
- l'espace d'amenée (29) est séparé de l'espace d'accumulation (6) à l'aide d'au moins un élément d'étanchéité (30), l'au moins un élément d'étanchéité (30) étant disposé radialement entre la douille de palier (17) et le corps d'injecteur (2) et limitant axialement l'espace d'amenée (29).

2. Système d'injection de carburant selon la revendication 1, **caractérisé en ce que** l'espace d'accumulation (6) est relié au conduit d'amenée (7) par l'intermédiaire d'au moins un restricteur de fermeture (32).

3. Système d'injection de carburant selon la revendication 1, **caractérisé en ce que** le conduit d'amenée (7) s'étend dans le corps d'injecteur (2) et/ou débouche dans l'espace d'amenée (29).

4. Système d'injection de carburant selon la revendication 1 ou 3, **caractérisé en ce qu'**au moins un restricteur d'amenée (31) est prévu, lequel relie l'espace d'amenée (29) à l'espace de commande (16) de manière étranglée.

5. Système d'injection de carburant au moins selon la revendication 1, **caractérisé en ce que** l'au moins un restricteur de fermeture (32) relie l'espace d'amenée (29) à l'espace d'accumulation (6).

6. Système d'injection de carburant au moins selon la revendication 4, **caractérisé en ce que** l'effet d'étranglement de l'au moins un restricteur de fermeture (32) est inférieur à l'effet d'étranglement de l'au moins un restricteur d' amenée (31).

7. Système d'injection de carburant selon l'une quelconque des revendications 1 à 6, **caractérisé en ce que** l'au moins un restricteur de fermeture (32) traverse la douille de palier (17).

8. Système d'injection de carburant selon l'une quelconque des revendications 1 à 6, **caractérisé en ce que** l'au moins un restricteur de fermeture (32) relie l'espace d'amenée (29) à un espace annulaire (33) ouvert en direction de l'espace d'accumulation (6), lequel espace annulaire est réalisé dans la douille de palier (17) sur un côté du piston de commande (14) opposé à l'espace de commande (16).

9. Système d'injection de carburant selon l'une quelconque des revendications 1 à 6, **caractérisé en ce que** le dispositif de commande (18) est disposé dans le corps d'injecteur (2) dans la région du piston de commande (14).

10. Système d'injection de carburant selon l'une quelconque des revendications 1 à 6, **caractérisé en ce qu'**une douille de centrage (36) est prévue, dans laquelle douille de centrage la pointe d'aiguille (13) est disposée avec une course réglable de manière guidée axialement et laquelle douille de centrage centre la pointe d'aiguille (13) par rapport à un siège d'aiguille (39) réalisé dans le corps d'injecteur (2).
